# EUROPÄISCHE PATENTSCHRIFT

(11) **EP 0 500 765 B1**
(45) Veröffentlichungstag und Bekanntmachung des Hinweises auf die Patenterteilung: **05.03.1997**
(21) Anmeldenummer: 91900029.9
(22) Anmeldetag: 09.11.1990
(51) Int. Cl.: G10K 11/04, B06B 1/06

(54) **RESONANZSCHWINGER**
RESONANCE OSCILLATOR
OSCILLATEUR A RESONANCE

(30) Priorität: 09.11.1989 DE 3937365; 29.06.1990 DE 4020881
(43) Veröffentlichungstag der Anmeldung: 02.09.1992
(73) Patentinhaber: BROSOW, Jörgen, A-5322 Hof (AT)
(72) Erfinder: BROSOW, Jörgen, A-5322 Hof (AT)
(74) Vertreter: Patentanwälte Leinweber & Zimmermann
(86) Internationale Anmeldenummer: EP9001882
(87) Internationale Veröffentlichungsnummer: WO9107741

(56) Entgegenhaltungen:
- FR-A- 374 934
- FR-A- 1 553 058

## Beschreibung

Die Erfindung betrifft einen Resonanzschwinger mit einem aktiven Schwingerteil, der unter Bildung eines Koppelschwingers mit einem passiven Schwingerteil größerer Länge in Berührung steht, der die Resonanzfrequenz hauptsächlich bestimmt und aus einer in einem Resonanzbehälter enthaltenen Flüssigkeitssäule oder aus einer Festkörpersäule besteht, deren Länge zur Änderung der Resonanzfrequenz durch einen verstellbaren Teil kontinuierlich veränderbar ist, wobei der Resonanzbehälter mit einem Ausgleichsbehälter zur Aufnahme bzw. Abgabe der bei Verstellung des verstellbaren Teils aus dem Resonanzbehälter verdrängten bzw. in ihn angesaugten Flüssigkeit in Verbindung steht.

Ein Resonanzschwinger dieser Art ist bereits aus der FR-A-374 934 bekannt. Der bekannte Resonanzschwinger ist für das Arbeiten im Meerwasser bestimmt. Er weist einen zylindrischen Körper als Resonanzraum auf, der an einem Ende offen ist und über Öffnungen in seiner Halterung mit der Umgebung in Verbindung steht. Den Resonanzraum füllt kein abgeschlossenes Flüssigkeitsvolumen. Er ist vielmehr mit der gleichen Flüssigkeit gefüllt, in die auch abgeschallt werden soll. Weiter zeigt dieser Stand der Technik als Schallaufnehmer ein innen auf die Schiffswand aufgesetztes zylindrisches Teil, dessen Boden zur Einstellung der Länge des Resonanzraumes über ein am Boden angebrachtes Außengewinde in einem Innengewinde der zylindrischen Aufnahme verschraubbar ist. Auch hier ist der Resonanzraum durch eine Durchbrechung der Schiffswand in Verbindung mit dem umgebenen Meerwasser und bildet kein abgeschlossenes Flüssigkeitsvolumen. Beim Stand der Technik müssen also die Dichtewerte des Meerwassers und die Schallgeschwindigkeit im Meerwasser von vorn herein hingenommen werden. Überdies ist nur auf der Empfängerseite an eine Resonanzanpassung gedacht, während auf der Senderseite eine Veränderung der Länge des Resonanzraumes überhaupt nicht vorgesehen ist. Damit sind die Einsatzmöglichkeiten beschränkt.

Aufgabe der Erfindung ist es, auch als Sender einen Resonanzschwinger der eingangs genannten Art zu schaffen, dessen Resonanzfrequenz kontinuierlich und bei hoher Effektivität des Resonanzschwingers veränderbar ist.

Der Resonanzschwinger nach der Erfindung, durch den diese Aufgabe gelöst ist, zeichnet sich durch die im kennzeichnenden Teil des Anspruchs 1 herangestellten Merkmale aus.

Man erkennt, daß hier der Resonanzbehälter und der Ausgleichsbehälter ein geschlossenes Flüssigkeitsvolumen bilden. Es kann so die Füllflüssigkeit frei und unabhängig von derjenigen Flüssigkeit gewählt werden, in die abgeschallt werden soll. So kann die Flüssigkeitssäule bei dieser Ausbildung durch eine Flüssigkeit mit möglichst großer Dichte, mit großer Schallgeschwindigkeit und mit möglichst großem Schallwellenwiderstand (Produkt von Dichte und Schallgeschwindigkeit) gebildet sein. Ein Beispiel hierfür ist eine Füllung mit Silikonöl. Dieses weist einen niedrigen Schallabsorptionskoeffizienten auf, so daß die Verluste in der Füllflüssigkeit gering sind. Gleichzeitig ergibt sich ein großer Spielraum für die Anpassung an die Schallwellenlänge mit Hilfe des im Zylinder axial verschiebbaren Kolbens, auf dessen Kückseite der Ausgleichsbehälter ausgebildet ist. Hierfür wird dann zweckmäßig zwischen den Kolben und der Zylinderwand des Resonanzbehälters ein Spalt belassen.

Weitere Einzelheiten, Vorteile und Merkmale der Erfindung ergeben sich aus der folgenden Beschreibung und der Zeichnung, auf die bezüglich der Offenbarung aller nicht im Text beschriebenen Einzelheiten ausdrücklich verwiesen wird. Es zeigen
- Fig. 1: eine schematische Schnittansicht eines als Koppelschwinger ausgebildeten Resonanzschwingers mit durch Änderung der Länge einer Flüssigkeitssäule veränderbarer Resonanzfrequenz, und
- Fig. 2: einen Schnitt durch eine Einzelheit des Resonanzschwingers nach Fig. 1.

Wie aus der Zeichnung ersichtlich, umfaßt der in Fig. 1 gezeigte Resonanzschwinger 1 in Form eines Koppelschwingers einen aktiven scheibenförmigen Schwingerteil 2, nämlich ein PZT-Wandlerelement und einen passiven Schwingerteil in Form einer Flüssigkeitssäule in einem langgestreckten Behälter, vorzugsweise in Form eines Zylinders 12. In diesem Zylinder ist ein Kolben 5 verschiebbar gelagert. Dabei definiert er den Resonanzbehälter 6. Den Abschluß des Resonanzbehälters 6 bildet eine korrosionsfeste Abdeckplatte 7 hoher Festigkeit und geringer Dicke auf, die kleiner als 1/100 der größten Schallwellenlänge sein sollte. Als Material für diese Abdeckplatte 7 wird vorzugsweise Titan eingesetzt.

Unter Flüssigkeit sind alle fließfähigen Substanzen im weitesten Sinne zu verstehen, gleichgültig ob anorganischen oder organischen Ursprungs oder gar mit metallischer Natur, wie z.B. Quecksilber. Wesentlich ist lediglich, daß die Flüssigkeit einen Schallwellenwiderstand ρ . v besitzt, der sich von dem des Mediums außerhalb des Resonanzbehälters 6 unterscheidet. Außerdem muß sie eine möglichst große Schallgeschwindigkeit v sicherstellen, damit ein genügend großer Spielraum der Längenveränderung zur Verfügung steht. Schließlich soll der Schallabsorptionskoeffizient gering sein.

Aus nachstehender Tabelle sind die charakteristischen Werte der Dichte ρ , der Geschwindigkeit v und des Schallwellenwiderstands ρ . v ersichtlich:

| Flüssigkeiten | ρ[10³kg·m⁻³] | v [m·s⁻¹] | ρ·v[10⁶kg·m⁻²·s⁻¹] |
|---|---|---|---|
| Wasser 20°C | 1,00 | 1480 | 1,48 |
| Acetylentetrabromid | 2,963 | 1041 | 3,08 |
| Äthylenbromid | 2,056 | 1009 | 2,07 |
| Bromnaphtalin | 1,487 | 1372 | 2,07 |
| Bromal | 2, 550 | 966 | 2,46 |
| Glyzerin | 1,261 | 1923 | 2,42 |
| Nitroäthylalkohol | 1,296 | 1578 | 2,04 |
| Quecksilber | 13,595 | 1451 | 19,72 |
| Tetrabromäthan | 2,963 | 1041 | 3,08 |
| Trimethylenbromid | 1,977 | 1144 | 2,26 |
| | | | |
| Feststoffe: | | | |
| Aluminium | 2,7 | 6300 | 17,00 |
| Edelstahl | 7,8 | 6010 | 47,00 |
| PZT-Keramik | 7,8 | ca. 4700 | 36,70 |

Alle vorgenannten Werte beziehen sich auf Raumtemperatur. Aufgrund der Beziehung λ = v/f ergibt sich für f = 30 kHz die Länge des passiven Schwingerteils bei Verwendung von Glycerin mit 1 = λ /2 zu$\text{λ =} \frac{\text{192 300}}{\text{30 000}} \text{cm = 6,41}$ und$\text{l = λ/2 = 3,2 cm}$

Durch die Länge des passiven Schwingerteils ist die Frequenz nach oben hin begrenzt. Es sind jedoch auch Schwinger teile mit Langen entsprechend einem Vielfachen von λ/2 denkbar.

Der erfindungsgemäße Resonanzkörper ist nicht nur als Ultraschallsender gewählter Frequenzen mit Erfolg einsetzbar. Er läßt sich vielmehr auch mit Erfolg als Ultaschallscanner im Resonanzbereich, also mit enger Bandbreite einsetzen, beispielsweise zur Ortung von Umweltverschmutzungen im Meerwasser und in Flüssen sowie Fischschwärmen, wobei man die Tatsache ausnutzt, daß letztere für sie charakteristische Frequenzen aussenden, sowie zu Navigationszwecken.

Einzelheiten des Aufbaus des Resonanzschwingers sind in den Fig. 1 und 2 veranschaulicht. Wie ersichtlich, trennt der in einem Zylinder 12 axial verschiebbare Kolben 5 den eigentlichen Resonanzbehälter 6, der sich an seiner Vorderseite befindet, von dem auf seiner Rückseite befindlichen Ausgleichsbehälter 9. Die Verbindung des Resonanzbehälters 6 mit dem Ausgleichsbehälter 9 ist im Bereich des Kolbens 5 vorgesehen. Wie aus Fig. 1 entnehmbar, ist der Kolben 5 zur Bildung der Verbindung des Resonanzbehälters 6 mit dem Ausgleichsbehälter 9 mit Abstand von der Zylinderwandung geführt. Außerdem liegt der aktive Schwingerteil an der den Resonanzbehälter 6 an seinem dem Kolben 5 abgelegenen Ende begrenzenden korrosionsfesten Abdeckplatte 7 an. An seiner Stirnseite weist der Kolben 5 eine Kammer 13 auf, die mit einer Abdeckfolie 14 gegenüber dem Resonanzbehälter 6 abgeschlossen ist. Diese Abdeckfolie 14 ist durch eine metallische Folie, vorzugsweise aus Titan gebildet.

Der Fig. 1 ist entnehmbar, daß der als Verbundschwinger ausgebildete aktive Schwingerteil 2 aus zwei Schwingerscheiben 16, 17 aus piezoelektrisch aktivem Material besteht, die über gegensinnig mit ihrer spannungsführenden "heißen" Seite über einen gemeinsamen Kontaktanschluß 15 aneinander anliegen. Ferner läßt diese Figur erkennen, daß der den Kolben 5 aufnehmende Zylinder 12 im Bereich seines Bodens 18 eine mit einer Dichtungsmuffe 19 versehene Bohrung 20 aufweist, durch die die Kolbenstange 21 hindurchgeführt ist. Die Kolben-Zylinder-Schwingerteil-Einheit ist in einem nach außen geschlossenen Gehäuse 22 gelagert. Der aktive Schwingerteil 2 ist dabei mit der anliegenden Abdeckscheibe 7 zur Unterdrückung einer Schwingungsübertragung gegenüber dem Gehäuse 22 gedämpft aufgehängt. Zu diesem Zweck kann eine Gummischeibe eingeschaltet sein. Stattdessen ist bei der Ausführung nach Fig. 1 zwischen dem Gehäuse 22 und der Kolben-Zylinder-Schwingerteil-Einheit eine erste Entkopplungsnut 23 vorgesehen.

Die Fig. 1 und 2 zeigen, daß der aktive Schwingerteil 2 mit den negativen, "kalten" Seiten der beiden Schwingerscheiben 16, 17 mittels einer funktionell der elektrisch leitenden Abdeckscheibe 7 entsprechenden, elektrisch leitenden Haltescheibe 24 in fester Anlage an der Abdeckscheibe gehalten wird. Die Haltescheibe 24 weist zu diesem Zweck einen Durchmesser auf, der größer ist als der Durchmesser des scheibenförmigen aktiven Schwingerteils in Form der beiden Schwingerscheiben 16, 17. Der Zylinder 12 ist mit einem Flansch 25 versehen, dessen Durchmesser über den Durchmesser des Zylinders 12 vorsteht und dem Durchmesser der Haltescheibe 24 entspricht. Der Flansch 25 des Zylinders 12 ist zusammen mit dem anliegenden Rand 26 der Haltescheibe 24 mit dem Gehäuse 22 fest verbunden. Zu diesem Zweck sind der Flansch 25 des Zylinders 12 und der Rand 26 der Haltescheibe 24 von mehreren Schraubbolzen 27 durchsetzt, die durch Bohrungen im Randbereich der Abdeckscheibe 7 hindurchgeführt sind. Außer der ersten Entkopplungsnut 23 zwischen der Abdeckscheibe 7 und dem Abdeckscheibenrand ist zwischen der Haltescheibe 24 und dem von den Schraubbolzen 27 durchsetzten Haltescheibenrand 26 eine zweite Entkopplungsnut 28 vorgesehen.

Fig. 1 läßt erkennen, daß sich die Kolbenstange 21 in den Raum 29 zwischen Zylinder 12 und Gehäuse 22 erstreckt. In diesem Raum 29 ist auf nicht näher veranschaulichte Weise ein Antriebsmechanismus gelagert, mit dem die Kolbenstange 21 gekoppelt ist. Durch Fernsteuerung des Antriebsmechanismus läßt sich die Lage des Kolbens 5 über die Kolbenstange 21 und damit die Resonanzfrequenz in gewünschter Weise frei wählen. In diesem Raum 29 befindet sich nach außen geschützt auch die gesamte Elektronik für den Betrieb des Resonanzschwingers, und der Kontaktanschluß 15 des Verbundschwingers steht mit dieser Elektronik über ein nicht gezeigtes Kabel in Verbindung.

## Patentansprüche

1. Resonanzschwinger mit einem aktiven Schwingerteil (2), der unter Bildung eines Koppelschwingers mit einem passiven Schwingerteil größerer Länge in Berührung steht, der die Resonanzfrequenz hauptsächlich bestimmt und aus einer in einem Resonanzbehälter (6) enthaltenen Flüssigkeitssäule besteht, deren Länge zur Änderung der Resonanzfrequenz durch einen verstellbaren Teil kontinuierlich veränderbar ist, wobei der Resonanzbehälter (6) mit einem Ausgleichsbehälter (9) zur Aufnahme bzw. Abgabe der bei Verstellung des verstellbaren Teils aus dem Resonanzbehälter verdrängten bzw. in ihn angesaugten Flüssigkeit in Verbindung steht, dadurch gekennzeichnet, daß der Teil zur Einstellung der Resonanzfrequenz ein im Resonanzbehälter (6) axial verschiebbarer Kolben (5) ist, und daß der Kolben (5) in einem Zylinder (12) axial verschiebbar ist, in dem er den an seiner Vorderseite befindlichen Resonanzbehälters (6) von dem auf seiner Rückseite befindlichen Ausgleichsbehälter (9) trennt, wobei die Verbindung des Resonanzbehälters mit dem Ausgleichsbehälter im Bereich des Kolbens vorgesehen ist.

2. Resonanzschwinger nach Anspruch 1, dadurch gekennzeichnet, daß der Kolben (5) zur Bildung der Verbindung zwischen Resonanz- (6) und Ausgleichsbehälter (9) mit Abstand von der Zylinderwandung (12) geführt ist.

3. Resonanzschwinger nach Anspruch 1 oder 2, dadurch gekennzeichnet, daß der Kolben (5) an seiner Stirnseite eine Kammer (13) aufweist, die mit einer Abdeckfolie (14) gegenüber dem Resonanzbehälter (6) abgeschlossen ist.

4. Resonanzschwinger nach Anspruch 3, dadurch gekennzeichnet, daß die Abdeckfolie (14) durch eine metallische Folie, vorzugsweise aus Titan gebildet ist.

5. Resonanzschwinger nach einem der Ansprüche 1 bis 4, dadurch gekennzeichnet, daß der als Verbundschwinger ausgebildete aktive Schwingerteil (2) aus zwei Schwingerscheiben (16,17) aus piezoelektrisch aktivem Material besteht, die gegensinnig mit ihrer spannungsführenden "heißen" Seite über einen gemeinsamen Kontaktanschluß (15) aneinander anliegen.

6. Resonanzschwinger nach einem der Anspruch 1 bis 5, dadurch gekennzeichnet, daß der den Kolben aufnehmende Zylinder im Bereich seines Bodens (18) eine mit einer Dichtungsmuffe (19) versehene Bohrung (20) aufweist, durch die die Kolbenstange (21) hindurchgeführt ist.

7. Resonanzschwinger nach einem der Ansprüche 1 bis 6, dadurch gekennzeichnet, daß die Kolben-Zylinder-Schwingerteil-Einheit (2,5,12) in einem nach außen geschlossenen Gehäuse (22) gelagert ist und daß der aktive Schwingerteil mit der anliegenden Abdeckscheibe zur Unterdrückung einer Schwingungsübertragung gegenüber dem Gehäuse (22) gedämpft aufgehängt ist.

8. Resonanzschwinger nach Anspruch 7, dadurch gekennzeichnet, daß zwischen dem Gehäuse (22) und der Kolben-Zylinder-Schwingerteil-Einheit (2,5,12) eine erste Entkopplungsnut (23) vorgesehen ist.

9. Resonanzschwinger nach einem der Ansprüche 1 bis 8, dadurch gekennzeichnet, daß der aktive Schwingerteil (2) mit den negativen, "kalten" Seiten der beiden Schwingerscheiben (16,17) mittels einer funktionell der elektrisch leitenden Abdeckscheibe (7) entsprechenden, elektrisch leitenden Haltescheibe (24) in fester Anlage an der Abdeckscheibe gehalten wird, daß die Haltescheibe einen Durchmesser aufweist, der größer ist als der Durchmesser des scheibenförmigen aktiven Schwingerteils, daß der Zylinder (12) mit einem Flansch (25) versehen ist, dessen Durchmesser über den Außendurchmesser des Zylinders vorsteht und dem Durchmesser der Haltescheibe (24) entspricht und daß der Flansch (25) des Zylinders (12) zusammen mit dem anliegenden Rand (26) der Haltescheibe (24) mit dem Gehäuse (22) fest verbunden ist.

10. Resonanzschwinger nach Anspruch 9, dadurch gekennzeichnet, daß der Flansch (25) des Zylinders (12) und der Rand (26) der Haltescheibe (24) von mehreren durch die Bohrungen im Randbereich der Abdeckscheibe (7) hindurchgeführten Schraubbolzen (27) durchsetzt sind.

11. Resonanzschwinger nach einem der Ansprüche 8 bis 10, dadurch gekennzeichnet, daß außer der ersten entkopplungsnut (23) zwischen der Abdeckscheibe (7) und dem Abdeckscheibenrand eine zweite Entkopplungsnut (28) zwischen der Haltescheibe (24) und dem von den Schraubbolzen (27) durchsetzten Haltescheibenrand (26) vorgesehen ist.

12. Resonanzschwinger nach einem der Ansprüche 1 bis 11, dadurch gekennzeichnet, daß die Kolbenstange (21) mit einem im Raum (29) zwischen Zylinder (12) und Gehäuse (22) gelagerten Antriebsmechanismus gekoppelt ist, der ebenso wie der Kontaktanschluß (15) des aktiven Schwingerteils (2) mit der im Raum (29) vorgesehenen Elektronik für den Schwingerbetrieb in Verbindung steht.

## Claims

1. A resonance oscillator having an active oscillator part (2) which is in contact, with the formation of a coupled oscillator, with a passive oscillator part of greater length which mainly determines the resonant frequency and consists of a liquid column which is contained in a resonance container (6) and the length of which can be continuously varied by an adjustable part in order to change the resonant frequency, wherein the resonance container (6) communicates with a compensating container (9) for receiving or discharging the liquid which is displaced from the resonance container or drawn into the latter by suction on the adjustment of the adjustable part, characterised in that the part for the adjustment of the resonant frequency is a piston (5) which is axially displaceable in the resonance container (6), and that the piston (5) is axially displaceable in a cylinder (12) in which it separates the resonance container (6) situated on its front face from the compensating container (9) situated on its back face, wherein the connection of the resonance container to the compensating container is provided in the region of the piston.

2. A resonance oscillator according to claim 1, characterised in that the piston (5) is guided at a distance from the cylinder wall (12) in order to form the connection between the resonance container (6) and the compensating container (9).

3. A resonance oscillator according to claim 1 or 2, characterised in that the piston (5) has a chamber (13) on its end face which is sealed from the resonance container (6) by a cover foil (14).

4. A resonance oscillator according to claim 3, characterised in that the cover foil (14) is formed from a metallic foil, preferably made of titanium.

5. A resonance oscillator according to any one of claims I to 4, characterised in that the active oscillator part (2), which is constructed as a composite oscillator, consists of two oscillator discs (16, 17) made of piezo-electrically active material, which adjoin each other in opposite directions at their voltage-carrying "hot" sides via a common contact connection (15).

6. A resonance oscillator according to any one of claims I to 5, characterised in that the cylinder which receives the piston has a bore (20) provided with a sealing bushing (19) in the region of its base (18), through which bore the piston rod (21) is passed.

7. A resonance oscillator according to any one of claims 1 to 6, characterised in that the piston-cylinder-oscillator part unit (2, 5, 12) is mounted in an externally closed housing (22), and that the active oscillator part with the adjoining cover disc is suspended damped in order to suppress the transfer of oscillation in relation to the housing (22).

8. A resonance oscillator according to claim 7, characterised in that a first decoupling groove (23) is provided between the housing (22) and the piston-cylinder-oscillator part unit (2, 5, 12).

9. A resonance oscillator according to any one of claims 1 to 8, characterised in that the active oscillator part (2) is held with the negative, "cold" sides of the two oscillator discs (16, 17) in fixed contact with the cover disc by means of an electrically conductive retaining disc (24) which corresponds functionally to the electrically conductive cover disc (7), that the retaining disc has a diameter which is larger than the diameter of the disc-shaped active oscillator part, that the cylinder (12) is provided with a flange (25), the diameter of which projects beyond the outside diameter of the cylinder and corresponds to the diameter of the retaining disc (24), and that the flange (25) of the cylinder (12), together with the adjoining edge (26) of the retaining disc (24), is fixedly joined to the housing (22).

10. A resonance oscillator according to claim 9, characterised in that a plurality of screw bolts (27), which are fed through holes in the edge region of the cover disc (7), passes through the flange (25) of the cylinder (12) and the edge (26) of the retaining disc (24).

11. A resonance oscillator according to any one of claims 8 to 10, characterised in that apart from the first decoupling groove (23) between the cover disc (7) and the cover disc edge a second decoupling groove (28) is provided between the retaining disc (24) and the retaining disc edge (26) through which the screw bolts (27) pass.

12. A resonance oscillator according to any one of claims 1 to 11, characterised in that the piston rod (21) is coupled to a drive mechanism which is mounted in the space (29) between the cylinder (12) and the housing (22) and which is connected, as is the contact connection (15) of the active oscillator part (2), to the electronics for operating the oscillator which are provided in the space (29).

## Revendications

1. Oscillateur à résonance avec une partie oscillante active (2) qui, en formant un oscillateur couplé, est en contact avec une partie oscillante passive de plus grande longueur qui définit essentiellement la fréquence de résonance et qui est constituée d'une colonne de liquide contenue dans un récipient de résonance (6) dont la longueur, pour modifier la fréquence de résonance, est modifiable continuellement par une partie réglable, le récipient de résonance (6) étant relié à un récipient égalisateur (9) pour recevoir et, respectivement émettre, lors du déplacement de la partie réglable, du liquide refoulée du réservoir de résonance et, respectivement aspiré dans celui-ci, caractérisé en ce que la partie pour régler la fréquence de résonance est un piston (5) déplaçable axialement dans le récipient de résonance (6) et que le piston (5) est déplaçable axialement dans un cylindre (12) en séparant le récipient de résonance (6) se trouvant à son côté avant du récipient égalisateur (9) se trouvant à son côté arrière, la liaison du récipient de résonance avec le récipient égalisateur étant prévue au voisinage du piston.

2. Oscillateur à résonance selon la revendication (1), caractérisé en ce que le piston (5), pour établir la liaison entre le récipient de résonance (6) et le récipient égalisateur (9) est guidé à une certaine distance de la paroi de cylindre (12).

3. Oscillateur à résonance selon la revendication 1 ou 2, caractérisé en ce que le piston (5) présente à son côté frontal une chambre (13) qui est fermée par une feuille de recouvrement (14) par rapport au récipient de résonance (6).

4. Oscillateur à résonance selon la revendication 3, caractérisé en ce que la feuille de recouvrement (14) est constituée par une feuille métallique, de préférence en titane.

5. Oscillateur à résonance selon l'une des revendications 1 à 4, caractérisé en ce que la partie oscillante active (2) réalisée sous forme d'oscilleur de liaison est constituée de deux disques oscillants (16, 17) en un matériau piezoélectriquement actif qui s'appliquent l'un à l'autre en sens inverse avec leur côté "chaud" sous tension par un branchement de contact commun (15).

6. Oscillateur à résonance selon l'une des revendications 1 à 5, caractérisé en ce que le cylindre recevant le piston présente au voisinage de son fond (18) un perçage (20) pourvu d'un manchon d'étanchéité à travers lequel est guidée la tige de piston (21).

7. Oscillateur à résonance selon l'une des revendications 1 à 6, caractérisé en ce que l'unité à piston et a cylindre et à parties oscillantes (2, 5, 12) est logée dans un boîtier (22) fermé vers l'extérieur, et en ce que la partie oscillante active avec le disque de recouvrement appliqué est suspendue avec un amortissement par rapport au boîtier (22) pour supprimer une transmission des oscillations.

8. Oscillateur à résonance selon la revendication 7, caractérisé en ce qu'il est prévu entre le boîtier (22) et l'unité à piston et à cylindre et à parties oscillantes (2, 5, 12) une première rainure de découplage (23).

9. Oscillateur à résonance selon l'une des revendications 1 à 8, caractérisé en ce que la partie oscillante active (2) est retenue avec les côtés négatifs "froids" des deux disques oscillants (16, 17) au moyen d'un disque de retenue (24) électriquement conducteur, dont la fonction correspond au disque de recouvrement (7) électriquement conducteur, en application ferme au disque de recouvrement, en ce que le disque de retenue a un diamètre qui est plus grand que le diamètre de la partie oscillante active en forme de disque, en ce que le cylindre (12) est pourvu d'un rebord (25) dont le diamètre fait saillie sur le diamètre extérieur du cylindre et correspond au diamètre du disque de retenue (24), et en ce que le rebord (25) du cylindre (12) conjointement avec le bord appliqué (26) du disque de retenue (24) est relié solidement au boîtier (22).

10. Oscillateur à résonance selon la revendication 9, caractérisé en ce que le rebord (25) du cylindre (12) et le rebord (26) du disque de retenue (24) sont traversés par plusieurs boulons filetés (27) qu'on fait passer à travers les perçages dans la zone de bord du disque de recouvrement (7).

11. Oscillateur à résonance selon l'une des revendications 8 à 10, caractérisé en ce qu'il est prévu à part la première rainure de découplage (23) entre le disque de recouvrement (7) et le bord du disque de recouvrement une deuxième rainure de découplage (28) entre le disque de retenue (24) et le bord de disque de retenue (26) traversé par les boulons filetés (27).

12. Oscillateur à résonance selon l'une des revendications 1 à 11, caractérisé en ce que la tige de piston (21) est accouplée à un mécanisme d'entraînement logé dans l'espace (29) entre le cylindre (12) et le boîtier (22) qui, comme le branchement de contact (15) de la partie oscillante active (2) est reliée à l'électronique prévue dans l'espace (29) pour le fonctionnement oscillant.
